# EUROPÄISCHE PATENTANMELDUNG

(11) **EP 1 096 083 A2**
(43) Veröffentlichungstag der Anmeldung: **02.05.2001**
(21) Anmeldenummer: 00402949.2
(22) Anmeldetag: 24.10.2000
(51) Int. Cl.: E05B 19/04, E05B 49/00

(54) **Elektronischer Flachschlüssel**

(30) Priorität: 29.10.1999 DE 19952247
(71) Anmelder: Valeo GmbH & Co. Schliessysteme KG, 41468 Neuss (DE)
(72) Erfinder: Heussner, Uwe, 42897 Remscheid (DE)
(74) Vertreter: Croonenbroek, Thomas

(57) **Zusammenfassung**

Die Erfindung betrifft einen elektronischen Flachschlüssel mit einem Griffteil (2) und einem Schlüsselbart (3), wobei das Griffteil (2) ein Gehäuse (4) umfaßt, in dem eine elektronische Schaltungseinrichtung (12) zur Fernbetätigung eines Schlosses oder Schloßsystems sowie eine Aufnahme (16) für mindestens eine Batterie (17) zur Stromversorgung der Schaltungseinrichtung angeordnet ist, wobei das Griffteilgehäuse (4) zwei schalenförmig ausgebildete Seitenteile (5,6) umfaßt, und wobei der Schlüsselbart (3) von einer eingeklappten Stellung, bei der er sich in einer seitlichen Vertiefung (10) des Griffteilgehäuses (4) befindet, in eine ausgeklappte Stellung verschwenkbar an dem Griffteilgehäuse (4) angeordnet ist.

Um zu erreichen, daß das Griffteilgehäuse (4) auch aus metallischen schalenförmig aufgebauten Seitenteilen (5,6) besteht, ohne daß hierdurch eine wesentliche Beeinflussung (elektrische Abschattung) der in dem Gehäuse (4) befindlichen Sende- und/oder Empfangselemente zur Fernbetätigung eines Schlosses oder Schloßsystems erfolgt, schlägt die Erfindung vor, zwischen den beiden aus Metall bestehenden schalenförmig ausgebildeten Seitenteilen (5,6) des Griffteilgehäuses (4) ein rahmenförmig ausgebildetes Mittelteil (7) aus einem elektrisch nicht leitenden Material anzuordnen, welches randseitig mindestens in Teilbereichen (8) des Griffteilgehäuses (4) bis an die äußere Oberfläche (9) des Gehäuses (4) reicht und für eine ausreichende Signalübertragung zwischen den im Griffteilgehäuse (4) und den im Schloßbereich bzw. Schloßsystembereich befindlichen Sende- und/oder Empfangselementen ausreicht.

## Beschreibung

Die Erfindung betrifft einen elektronischen Flachschlüssel gemäß den Merkmalen des Oberbegriffes des Anspruchs 1.

Derartige Flachschlüssel sind beispielsweise aus der DE 39 02 537 C2 bekannt. Sie setzen sich im wesentlichen aus einem Griffteil und einem Schlüsselbart zusammen, wobei das Griffteil ein Gehäuse umfaßt und der Schlüsselbart von einer eingeklappten Stellung, bei der er sich in einer seitlichen Vertiefung des Griffteilgehäuses befindet, in eine ausgeklappte Stellung verschwenkbar an dem Griffteilgehäuse angeordnet ist. Das Griffteilgehäuse besteht bei dem bekannten Flachschlüssel aus zwei miteinander verbundenen schalenförmigen Seitenteilen aus Kunststoff, die eine elektronische Schaltungseinrichtung zur Fernbetätigung eines Schlosses oder Schloßsystems umschließen. Außerdem ist in dem Griffteilgehäuse eine Aufnahme angeordnet, in welcher die Batterien zur Stromversorgung der elektronischen Schaltungseinrichtung untergebracht sind. Die Aufnahme grenzt an die Oberfläche eines der beiden schalenförmigen Seitenteile und wird nach außen hin durch einen Schiebedeckel verschlossen.

Nachteilig ist bei diesen bekannten Flachschlüsseln unter anderem, daß die Seitenteile nicht aus Metall bestehen können, da durch ein entsprechendes Griffteilgehäuse eine unerwünschte elektrische Abschattung der sich im Griffteilgehäuse befindlichen Sende- oder Empfangselemente erfolgen würde. Häufig werden aber aus Stabilitätsgründen sowie aus Gründen einer designmäßigen Anpassung des Flachschlüssels an das jeweilige Fahrzeug Flachschlüssel mit einem aus Metall bestehenden Griffteilgehäuse gewünscht.

Nachteilig ist bei den bekannten Schlüsseln ferner, daß das Batteriefach relativ leicht zugänglich ist und es daher immer wieder vorkommt, daß der Schiebedeckel unbeabsichtigt verschoben wird und die Batterien dann aus dem Batteriefach fallen können.

Der Erfindung liegt die Aufgabe zugrunde, einen elektronischen Flachschlüssel anzugeben, bei dem das Griffteilgehäuse aus metallischen schalenförmig aufgebauten Seitenteilen besteht, ohne daß hierdurch eine wesentliche Beeinflussung (elektrische Abschattung) der in dem Gehäuse befindlichen Sende- und/oder Empfangselemente zur Fernbetätigung eines Schlosses oder Schloßsystems erfolgt.

Diese Aufgabe wird erfindungsgemäß durch die Merkmale des Anspruchs 1 gelöst. Weitere, besonders vorteilhafte Ausgestaltungen der Erfindung offenbaren die Unteransprüche.

Die Erfindung beruht im wesentlichen auf dem Gedanken, zwischen den beiden aus Metall bestehenden schalenförmig ausgebildeten Seitenteilen des Griffteilgehäuses ein rahmenförmig ausgebildetes Mittelteil aus einem elektrisch nicht leitenden Material anzuordnen, welches randseitig mindestens in Teilbereichen des Griffteilghäuses bis an die äußere Oberfläche des Gehäuses reicht und für eine ausreichende Signalübertragung zwischen den im Griffteilgehäuse und den im Schloßbereich bzw. Schloßsystembereich befindlichen Sende- und/oder Empfangselementen ausreicht.

Das rahmenförmige Mittelteil kann beispielsweise aus Kunststoff oder auch Gummi bestehen und ist vorzugsweise derart ausgebildet, daß es auch als Dichtelement zur Abdichtung des inneren Raumes des Griffteilgehäuses gegen äußere Einflüsse wirkt.

Um ein unbeabsichtigtes Entfernen des Batteriedeckels zu vermeiden, ist bei einer weiteren Ausführungsform der Erfindung vorgesehen, daß die in dem Griffteilgehäuse befindliche Batteriefachaufnahme sich innenseitig an die Vertiefung zur Aufnahme des Schlüsselbartes anschließt, so daß die Batterien nur in der ausgeklappten Stellung des Schlüsselbartes in die Aufnahme einschiebbar oder aus dieser entfernbar sind.

Für eine schnelle Montage der Batterien hat es sich als vorteilhaft erwiesen, wenn die Batterien vor Einlegen in die Batteriefachaufnahme in ein separates Batteriefach gelegt werden und dann das gegebenenfalls mit mehreren Batterien bestückte Batteriefach in die Aufnahme geschoben und mit dieser z.B. über eine Klipsverbindung verbunden wird.

Um eine einfache Montage oder Demontage des erfindungsgemäßen Flachschlüssels vornehmen zu können, hat es sich ferner als zweckmäßig erwiesen, wenn mindestens ein Seitenteil in vorgegebenen Randbereichen Vorsprünge aufweist, die über das Mittelteil ragen und mittels welcher dieses Seitenteil mit dem jeweils anderen Seitenteil verklipsbar ist.

Weitere Einzelheiten und Vorteile der Erfindung ergeben sich aus dem folgenden anhand von Figuren erläuterten Ausführungsbeispiel. Es zeigen:
Fig. 1 eine Explosionsdarstellung eines erfindungsgemäßen Flachschlüssels mit ausgeklapptem Schlüsselbart und
Fig.2 eine perspektivische Ansicht des in Fig. 1 dargestellten Flachschlüssels im zusammengebauten Zustand.

In den Fig. 1 und 2 ist mit 1 ein elektronischer Flachschlüssel bezeichnet, der im wesentlichen aus einem Griffteil 2 und einen Schlüsselbart 3 besteht. Das Griffteil 2 umfaßt ein Gehäuse 4 mit zwei miteinander verklipsbaren schalenförmigen Seitenteilen 5, 6 aus einem Leichtmetall (z.B. Aluminium). Zwischen den Seitenteilen 5, 6 befindet sich ein rahmenförmig ausgebildetes Mittelteil 7 aus Kunststoff, welches in Teilbereichen 8 des Griffteilgehäuses 4 bis an die äußere Oberfläche 9 des Gehäuses reicht.

Der Schlüsselbart 3 ist in dem Griffteilgehäuse 4 drehbar gelagert und von einer eingeklappten in eine ausgeklappte Stellung verschwenkbar. In der eingeklappten Stellung befindet er sich in einer seitlichen Vertiefung 10 des Griffteilgehäuses 4 und wird in dieser Stellung durch Rastmittel gehalten. Durch Druck auf einen federbeaufschlagten Druckknopf 11 wird der Schlüsselbart 3 durch eine Drehfeder in seine ausgeklappte Stellung verschwenkt.

Das Griffteilgehäuse 4 umschließt eine elektronische Schaltungseinrichtung 12 (z.B. einen Transponder) zur Fernbetätigung eines nicht dargestellten Fahrzeugschlosses. Die elektronische Schaltungseinrichtung 12 kann dabei auf einer Leiterplatte angeordnet sein, die im wesentlichen innerhalb einer Ausnehmung 13 des Mittelteiles 7 angeordnet ist. Zur Aktivierung der Schaltungseinrichtung 12 ist diese mit einer Drucktaste 14 verbunden, welche in einer Ausnehmung 15 des Seitenteiles 5 verschiebbar gelagert ist.

In dem Griffteilgehäuse 4 befindet sich ferner eine Batteriefachaufnahme 16, die sich innenseitig an die Vertiefung 10 zur Aufnahme des Schlüsselbartes 3 anschließt und daher nur in der ausgeklappten Stellung des Schlüsselbartes zugänglich ist. Nur in dieser Stellung kann daher ein Batteriefach 18 eingeschoben bzw. entfernt werden, welches die zum Betrieb der elektronischen Schaltungseinrichtung 12 erforderlichen Batterien 17 enthält.

Zur Verbindung der beiden Seitenteile 5, 6 weist das Seitenteil 5 in Randbereichen 19 Vorsprünge 20 auf, die über das Mittelteil 7 ragen und mittels welcher dieses Seitenteil mit dem Seitenteil 6 verklipst ist.

Selbstverständlich ist die Erfindung nicht auf das vorstehend beschriebene Ausführungsbeispiel beschränkt. So können die Seitenteile des Griffteilgehäuses statt durch eine Klipsverbindung auch durch eine Schraubverbindung verbunden werden. In Fig. 1 ist eine entsprechende Schraube dargestellt und mit dem Bezugszeichen 21 versehen.

Als Material für die schalenförmigen Seitenteile kann statt eines Leichtmetalls bzw. einer Leichtmetallegierung auch ein anderes Metall (Stahl, Titan etc.) oder ein außenseitig metallisierter Kunststoff verwendet werden.

### Bezugszeichenliste

- 1: Flachschlüssel, Schlüssel
- 2: Griffteil
- 3: Schlüsselbart
- 4: Gehäuse, Griffteibehäuse
- 5,6: Seitenteile
- 7: Mittelteil
- 8: Teilbereich
- 9: Oberfläche
- 10: Vertiefung
- 11: Druckknopf
- 12: elektronische Schaltungseinrichtung
- 13: Ausnehmung (Mittelteil)
- 14: Drucktaste
- 15: Ausnehmung
- 16: Aufnahme, Batteriefachaufnahme
- 17: Batterie
- 18: Batteriefach
- 19: Randbereich
- 20: Vorsprung
- 21: Schraube

## Patentansprüche

1. Elektronischer Flachschlüssel mit einem Griffteil (2) und einem Schlüsselbart (3), wobei das Griffteil (2) ein Gehäuse (4) umfaßt, in dem eine elektronische Schaltungseinrichtung (12) zur Fernbetätigung eines Schlosses oder Schloßsystems sowie eine Aufnahme (16) für mindestens eine Batterie (17) zur Stromversorgung der Schaltungseinrichtung angeordnet ist, wobei das Griffteilgehäuse (4) zwei schalenförmig ausgebildete Seitenteile (5,6) umfaßt, und wobei der Schlüsselbart (3) von einer eingeklappten Stellung, bei der er sich in einer seitlichen Vertiefung (10) des Griffteilgehäuses (4) befindet, in eine ausgeklappte Stellung verschwenkbar an dem Griffteilgehäuse (4) angeordnet ist, **dadurch gekennzeichnet,** daß die schalenförmig ausgebildeten Seitenteile (5,6) des Griffteilgehäuses (4) aus Metall bestehen und daß zwischen den beiden Seitenteilen (5,6) ein rahmenförmig ausgebildetes Mittelteil (7) aus einem elektrisch nicht leitenden Material angeordnet ist, welches randseitig mindestens in Teilbereichen (8) des Griffteilghäuses (4) bis an die äußere Oberfläche (9) des Gehäuses (4) reicht.

2. Elektronischer Flachschlüssel nach Anspruch 1, **dadurch gekennzeichnet,** daß die in dem Griffteilgehäuse (4) befindliche Batteriefachaufnahme (16) sich innenseitig an die Vertiefung (10) zur Aufnahme des Schlüsselbartes (3) anschließt, so daß die Batterie (17) nur in der ausgeklappten Stellung des Schlüsselbartes (3) in die Aufnahme (16) einschiebbar oder aus dieser entfernbar ist.

3. Elektronischer Flachschlüssel nach Anspruch 2, **dadurch gekennzeichnet,** daß die Batterie (17) in einem separaten Batteriefach (18) anordbar und das Batteriefach (18) in die Batteriefachaufnahme (16) einschiebbar und mit dieser verbindbar ist.

4. Elektronischer Flachschlüssel nach Anspruch 3, **dadurch gekennzeichnet,** daß das Batteriefach (18) und die Batteriefachaufnahme (16) über eine Klipsverbindung miteinander verbindbar sind.

5. Elektronischer Flachschlüssel nach einem der Ansprüche 1 bis 4, **dadurch gekennzeichnet,** daß mindestens ein Seitenteil (5) in vorgegebenen Randbereichen Vorsprünge aufweist, die über das Mittelteil ragen und mittels welcher dieses Seitenteil mit dem jeweils anderen Seitenteil verklipsbar ist.

6. Elektronischer Flachschlüssel nach einem der Ansprüche 1 bis 5, **dadurch gekennzeichnet,** daß das Griffteil (2) mit einer Drucktaste (14) zur Betätigung der im Griffteil (2) ange-ordneten elektronischen Schaltungseinrichtung (12) versehen ist und daß eine der beiden Seitenteile (5,6) eine Ausnehmung (15) zur Hindurchführung der Drucktaste (14) aufweist.

7. Elektronischer Flachschlüssel nach einem der Ansprüche 1 bis 6, **dadurch gekennzeichnet,** daß das Mittelteil (7) aus Kunststoff besteht.

8. Elektronischer Flachschlüssel nach einem der Ansprüche 1 bis 7, **dadurch gekennzeichnet,** daß die Seitenteile (5,6) aus einem Leichtmetall bestehen.
